# EUROPÄISCHE PATENTSCHRIFT

(11) **EP 3 867 008 B1**
(45) Veröffentlichungstag und Bekanntmachung des Hinweises auf die Patenterteilung: **03.04.2024**
(21) Anmeldenummer: 19801193.4
(22) Anmeldetag: 16.10.2019
(51) Int. Cl.: B24B 5/37, B24B 41/06, B24B 5/04, B24B 5/18, B24B 5/26, B24B 5/307, B24B 53/08

(54) **VORRICHTUNG UND VERFAHREN ZUR FERTIGUNG MINDESTENS EINES WÄLZKÖRPERS UND VERFAHREN ZUR BEARBEITUNG MINDESTENS EINER REGELSCHEIBE DER VORRICHTUNG**
DEVICE AND METHOD FOR PRODUCING AT LEAST ONE ROLLING ELEMENT AND METHOD FOR PROCESSING AT LEAST ONE CONTROL WHEEL OF THE DEVICE
DISPOSITIF ET PROCÉDÉ DE PRODUCTION D'AU MOINS UN CORPS DE ROULEMENT ET PROCÉDÉ D'USINAGE D'AU MOINS UN DISQUE DE RÉGLAGE DU DISPOSITIF

(30) Priorität: 18.10.2018 DE 102018125825
(43) Veröffentlichungstag der Anmeldung: 25.08.2021
(73) Patentinhaber: Schaeffler Technologies AG & Co. KG, 91074 Herzogenaurach (DE)
(72) Erfinder: HEUER, Werner, 56179 Vallendar (DE); PÄTZOLD, Holger, 96138 Burgebrach (DE)
(86) Internationale Anmeldenummer: PCT/DE2019/100900
(87) Internationale Veröffentlichungsnummer: WO 2020/078514

(56) Entgegenhaltungen:
- WO-A1-2020/024879
- DE-B- 1 179 826
- DE-C- 517 148
- US-A- 2 409 320
- US-A- 2 795 900
- US-A- 2 930 373
- US-A- 3 664 067

## Beschreibung

Die Erfindung betrifft eine Vorrichtung zur Fertigung einer ballig gekrümmten Mantelfläche an einem Wälzkörper für ein Wälzlager und ein Verfahren zur Fertigung der ballig gekrümmten Mantelfläche an dem Wälzkörper. Die Erfindung betrifft auch ein Verfahren zur Bearbeitung mindestens einer Regelscheibe der Vorrichtung.

Mantelflächen von Wälzkörpern, z.B. Rollen, werden üblicherweise schleifend bearbeitet. Es ist bekannt, zum Schleifen eine Schleifeinrichtung mit einer gekrümmten Schleiffläche einzusetzen, wie es beispielsweise in der Druckschrift CN 103 821 828 A offenbart ist.

Zur Fertigung von Nadelrollen mit einer gekrümmten Mantelflächen wird in der Druckschrift CN 105 033 786 A vorgeschlagen, die Nadelrollen auf einer gekrümmten Platte anzuordnen und zu schleifen.

Es ist auch bekannt, eine Kegelrolle auf einer sogenannten Höckerscheibe anzuordnen und diese dadurch einer Schleifscheibe zum Schleifen einer gekrümmten Mantelfläche zuzuführen.

In der deutschen Auslegeschrift Nr. 11 79 826 ist eine Maschine zum spitzenlosen Schleifen runder Werkstücke beschrieben. Diese weist eine Schleif- und eine Regelscheibe sowie ein um einen ortsfesten Punkt schwenkbares Werkstückauflageprisma auf, in dem das Werkstück an zwei Stellen aufliegt. Die Figur 5 des Dokuments zeigt eine Herstellung von Kegelrollen unter Verwendung einer Schleifscheibe mit einer ebenen Schleiffläche und einer Regelschnecke mit Höckern. Die Figur 6 des Dokuments zeigt eine Herstellung von Tonnenrollen unter Verwendung einer konkaven Schleiffläche und einer Regelscheibe mit Höckern.

Die US 2 409 320 A beschreibt ein Schleifverfahren und eine Schleifvorrichtung zur Bearbeitung von Wälzkörpern mit einer mittig konvex und an den Enden konkav gekrümmten Mantelfläche. Dabei ist eine erste Schleifscheibe mit einer konkav geformten Oberfläche und eine erste Regelscheibe mit einer konvex geformten Oberfläche vorgesehen, um die Mantelfläche eines Wälzkörpers an den beiden Enden des Wälzkörpers konkav auszubilden. Weiterhin ist eine zweite Schleifscheibe mit einer konvex ausgebildeten Oberfläche und eine zweite Regelscheibe mit einer konkav ausgebildeten Oberfläche vorgesehen, um die Mantelfläche eines Wälzkörpers mittig, also zwischen den beiden Enden, konkav auszubilden. Eine angeschrägte Schneide stützt den zu bearbeitenden Wälzkörper zwischen der jeweiligen Schleifscheibe und jeweiligen Regelscheibe ab.

Die DE 517 148 C offenbart ein Verfahren zum spitzenlosen Schleifen von Rollen mit konkaver oder konvexer Mantellinie sowie zum Abfasen zylindrischer Rollen. Dabei wird ein Werkstück axial in Bogenbahn zwischen einem Schleiforgan und einem Steuerorgan durchgefördert, die ein Gegenbild voneinander darstellende gekrümmte Werkstückserfassungsflächen aufweisen. Ein dem Schleifmaul folgender Werkstückträger in Form eines gekrümmten Werkstückauflagelineals ist oben flach ausgebildet und weist Eintrittsführungen und Austrittsführungen für das Werkstück auf.

Die US 2 795 900 A beschreibt eine Maschine zum Schleifen und Honen tonnenförmiger Rollen. Eine Schleifscheibe mit einer konkaven Schleifoberfläche und eine Regelscheibe mit einer kugeligen Oberfläche sind vorhanden. Weiterhin ist ein runder Käfig mit Taschen zur Aufnahme von Wälzkörpern vorgesehen, der sich mit einer Welle mitdreht. Ein Wälzkörper wird mittels eines Kanals oder einer Laufbahn in eine Tasche des Käfigs geladen und mittels des rotierenden Käfigs zwischen der Schleifscheibe und der Regelscheibe hindurchgeführt.

Die US 2 930 373 A offenbart ein Verfahren zum spitzenlosen Schleifen von Rollen. Die dazu eingesetzte Schleifmaschine weist eine Schleifscheibe mit konkaver Schleiffläche und eine Regelscheibe mit konvexer Oberfläche auf. Weiterhin ist eine Abrichtvorrichtung für die Schleifscheibe und eine weitere Abrichtvorrichtung für die Regelscheibe vorhanden.

Der Erfindung liegt die Aufgabe zugrunde, eine alternative Vorrichtung und ein alternatives Verfahren zur Fertigung einer gekrümmten Mantelfläche an einem Wälzkörper in Form einer Kegelrolle bereitzustellen. Diese Aufgabe wird durch eine Vorrichtung mit den Merkmalen des Anspruchs 1, durch ein Verfahren zur Fertigung der gekrümmten Mantelfläche mit den Merkmalen des Anspruchs 5 und durch ein Verfahren zur Bearbeitung mindestens einer Regelscheibe der Vorrichtung mit den Merkmalen des Anspruchs 6 gelöst. Bevorzugte oder vorteilhafte Ausführungsformen der Erfindung ergeben sich aus den Unteransprüchen, der nachfolgenden Beschreibung und/oder den beigefügten Figuren.

Es wird eine Vorrichtung vorgeschlagen, die zur gleichzeitigen Fertigung jeweils einer ballig gekrümmten Mantelfläche, an mehreren Wälzkörpern für ein Wälzlager ausgebildet ist. Der Wälzkörper ist dabei als eine Kegelrolle ausgebildet, die in einem Kegelrollenlager integrierbar ist.

Die Vorrichtung umfasst eine Schleifeinrichtung, die zum Schleifen der ballig gekrümmten Mantelfläche an dem Wälzkörper ausgebildet ist. Erfindungsgemäß ist die Schleifeinrichtung als eine Schleifscheibe mit einer konkav profilierten Umfangsschleiffläche ausgebildet.

Weiterhin umfasst die Vorrichtung mindestens eine Halteeinrichtung, die zum Halten des Wälzkörpers bei und/oder während einer Schleifbearbeitung durch die Schleifeinrichtung ausgebildet ist. Erfindungsgemäß ist die Halteeinrichtung auch zur Zuführung der Wälzkörper zu der Schleifeinrichtung ausgebildet.

Die mindestens eine Halteeinrichtung ist als mindestens eine Regelscheibe mit einer konvex profilierten Umfangszuführfläche ausgebildet. Dabei weist die Vorrichtung mehrere benachbart zueinander angeordnete, insbesondere drehfest, miteinander verbundene Regelscheiben zur gleichzeitigen Fertigung mehrerer Wälzkörper mit der ballig gekrümmten Mantelfläche auf.

Bei der Anordnung der Kegelrolle auf einer sogenannten Höckerscheibe als Halteeinrichtung zum Schleifen der Mantelfläche ist eine mögliche Krümmung oder Balligkeit der Mantelfläche, insbesondere aufgrund eines Eigengewichts der Kegelrolle, fertigungstechnisch beschränkt. Dadurch kann die Kegelrolle nur mit geometrischen Einschränkungen gefertigt werden.

Vorteilhaft an der konvex profilierten Umfangszuführfläche der mindestens einen Regelscheibe ist, dass diese Einschränkungen bei Anordnung des Wälzkörpers auf der konvex profilierten Umfangszuführfläche, um die Mantelfläche gekrümmt zu schleifen, überwunden und/oder reduziert werden können.

Erfindungsgemäß sind die Regelscheiben und/oder die konvex profilierte Umfangszuführflächen aus einem keramischen, kunstharzgebundenen oder metallischen Werkstoff gebildet. Dies hat den Vorteil, dass die Umfangszuführfläche, insbesondere wenn sie aus dem keramischen oder kunstharzgebundenen Werkstoff gebildet ist, durch mindestens eine Abrichteinrichtung der Vorrichtung, z.B. durch eine oder mehrere Abrichteinrichtungen, konvex profiliert werden kann. Zum Abrichten der Halteeinrichtung, insbesondere der mindestens einen Regelscheibe, umfasst die Vorrichtung in einer bevorzugten Ausführungsform der Erfindung eine Steuerungseinrichtung, die zur Ansteuerung der mindestens einen Abrichteinrichtung ausgebildet ist. Insbesondere kann es sich bei der Steuerungseinrichtung um eine NC-Steuerung handeln.

Die mindestens eine Abrichteinrichtung ist insbesondere dazu ausgebildet und vorgesehen, die Schleifeinrichtung abzurichten, insbesondere die Umfangsschleiffläche der Schleifscheibe konkav zu profilieren, zu kalibrieren und/oder zu schärfen. Beispielsweise ist die Abrichteinrichtung als eine rotierbare Abrichtrolle oder als ein stehendes Abrichtwerkzeug ausgebildet. Optional weist die mindestens eine Abrichteinrichtung einen Belag aus Diamant oder Bornitrid (CBN) auf, sodass Material an der Halteeinrichtung und an der Schleifeinrichtung abgetragen werden kann und dadurch das konvexe bzw. konkave Profil eingebracht werden kann.

Dadurch dass die mindestens eine Abrichteinrichtung nicht nur zum Abrichten der Schleifeinrichtung vorgesehen ist, sondern auch zur Profilierung der Halteeinrichtung, kann in vorteilhafter Weise auf eine zusätzliche Bearbeitungsmaschine zur Bearbeitung der Umfangzuführfläche, z.B. auf eine Schleif- oder Hartdrehmaschine, verzichtet werden. Ein aufwendiges Handling der Regelscheibe von der zusätzlichen Bearbeitungsmaschine zu der Vorrichtung kann dadurch vermieden werden. Dies kann folglich zu Kosteneinsparungen führen.

Für den Fall, dass die Halteeinrichtung, insbesondere die mindestens eine Regelscheibe, aus dem metallischen Werkstoff gebildet ist, ist es bevorzugt, dass das konvexe Profil an der Zuführumfangsfläche der mindestens einen Regelscheibe durch Drahterodieren eingebracht ist.

Einen weiteren Gegenstand der Erfindung bildet ein Verfahren zur Fertigung einer ballig gekrümmten Mantelfläche an einem Wälzkörper in Form einer Kegelrolle für ein Wälzlager mit der Vorrichtung nach der bisherigen Beschreibung und/oder nach den Ansprüchen 1 bis 4.

Im Rahmen des Verfahrens wird der Wälzkörper auf der konvex profilierten Umfangszuführfläche der mindestens einen Regelscheibe angeordnet. Dabei wird der Wälzkörper auf diese Weise der Schleifeinrichtung zugeführt. Die ballig gekrümmte Mantelfläche wird sodann geschliffen, und zwar mittels der konkav profilierten Umfangsschleiffläche der Schleifscheibe. Bevorzugt ist im Rahmen des Verfahrens, dass die mindestens eine Regelscheibe und die Schleifscheibe während des Schleifens der gekrümmten Mantelfläche gegenläufig rotiert werden und/oder rotieren.

Ein Verfahren zur Bearbeitung der mindestens einen Regescheibe, wie sie in der bisherigen Beschreibung und/oder in einem der Ansprüche 1 bis 4 beschrieben ist, bildet einen weiteren Gegenstand der Erfindung.

Im Rahmen des Verfahrens wird die Umfangszuführfläche der mindestens einen Regelscheibe mittels der Abrichteinrichtung der Vorrichtung bearbeitet und/oder konvex profiliert, insbesondere wenn die mindestens eine Regelscheibe und/oder die Umfangszuführfläche aus dem keramischen oder kunstharzgebundenen Werkstoff gebildet ist/sind. Vorzugsweise steuert die Steuerungseinrichtung die Abrichteinrichtung dazu an, die Umfangszuführfläche der mindestens einen Regelscheibe konvex zu profilieren.

Alternativ ist es im Rahmen des Verfahrens möglich, dass die Umfangszuführfläche der mindestens einen Regelscheibe durch Drahterodieren bearbeitet und/oder konvex profiliert wird. Dies ist insbesondere dann der Fall, wenn die mindestens eine Regescheibe und/oder die Umfangszuführfläche aus dem metallgebundenen Werkstoff gebildet ist/sind.

Weitere Merkmale, Vorteile und Wirkungen der Erfindung ergeben sich aus der nachfolgenden Beschreibung bevorzugter Ausführungsbeispiele der Erfindung. Dabei zeigen:
- Figur 1: eine Vorrichtung aus dem Stand der Technik mit einer Höckerwalze als Zuführ- und Haltevorrichtung und einer Schleifeinrichtung zur Fertigung einer Kegelrolle mit einer gekrümmten Mantelfläche;
- Figur 2: eine Vorrichtung mit einer Regelscheibe als Zuführ- und Haltevorrichtung und mit einer Schleifeinrichtung zur Fertigung eines Wälzkörpers mit einer gekrümmten Mantelfläche.

In Figur 1 ist eine Vorrichtung 50 aus dem Stand der Technik dargestellt, die zur Fertigung einer gekrümmten, insbesondere balligen Mantelfläche 52 an einer Kegelrolle 51 ausgebildet ist. Die Vorrichtung 50 umfasst eine Schleifeinrichtung 53 und mehrere rotierbare Höckerwalzen 55, die benachbart zueinander in einer Reihe angeordnet sind und gemeinsam rotieren. Jede Höckerwalze 55 weist in einem Längsschnitt zwei Höcker 56 auf, auf denen die Kegelrolle 51 aufliegt. Die Schleifeinrichtung 53 ist als eine rotierbare Schleifscheibe mit einer Schleiffläche 54 ausgebildet. Die Schleifscheibe und die Höckerwalzen 55 rotieren in gegenläufige Richtungen.

Jede Höckerwalze 55 bildet eine Halteeinrichtungen für genau eine Kegelrolle 51, die auf der Höckerwalze 55 angeordnet ist und dadurch mit der Schleiffläche 54 in Kontakt gebracht ist. Die Kegelrolle 51 rotiert mit der Höckerwalze 55 und wird dabei durch die Schleiffläche 54 der Schleifscheibe geschliffen, sodass die gekrümmte Mantelfläche 52 gefertigt wird.

Eine herstellbare Krümmung oder Balligkeit der Mantelfläche 52 an der Kegelrolle 51 ist mit der Vorrichtung 50 aus dem Stand der Technik fertigungstechnisch, insbesondere aufgrund der Anordnung auf der Höckerwalze 55 und aufgrund eines Eigengewichts der Kegelrolle, beschränkt. Es müssen deshalb geometrische Einschränkungen bei der Krümmung oder Balligkeit der Mantelfläche hingenommen werden.

In Figur 2 ist eine Vorrichtung 1 gezeigt, die zur Fertigung einer ballig gekrümmten Mantelfläche 3 an einem Wälzkörper 2 für ein Wälzlager ausgebildet ist. Der Wälzkörper ist als eine Kegelrolle 2 ausgebildet. Mit der Vorrichtung 1 können die fertigungstechnischen Einschränkungen der Vorrichtung 50 aus Figur 1 reduziert oder sogar überwunden werden.

Die Vorrichtung 1 umfasst eine Schleifeinrichtung 4, die als eine, in eine erste Rotationsrichtung R1 rotierbare Schleifscheibe 7 ausgebildet ist. Die Schleifeinrichtung 4 weist eine konkav profilierte Umfangsschleiffläche 5 auf, mit der die gekrümmte Mantelfläche 3 an der Kegelrolle 2 geschliffen werden kann.

Die Vorrichtung 1 umfasst eine Halteeinrichtung 6 zum Halten der Kegelrolle 2 während des Schleifens der ballig gekrümmten Mantelfläche 4.

Die Halteeinrichtung 6 ist als eine Mehrzahl an rotierbaren Regelscheiben 8 ausgebildet, die benachbart zueinander in einer Reihe angeordnet sind. Die Regelscheiben sind rotierbar gelagert und rotieren gemeinsam in eine zweite Rotationsrichtung R2, die entgegengesetzt zu der ersten Rotationsrichtung R1 gerichtet ist. Jede Regelscheibe 8 weist eine konvex profilierte Umfangszuführfläche 9 auf, auf der die Kegelrolle 2 anordbar ist und gelagert werden kann. Jede Regelscheibe 8 und/oder jede Umfangszuführfläche 9 ist aus einem keramischen, kunstharzgebundenen oder metallischen Werkstoff gebildet.

Aufgrund der Lagerung auf der konvex profilierten Umfangszuführfläche 9 kann die ballig gekrümmte Mantelfläche 3 an der Kegelrolle 2 weitestgehend geometrisch einschränkungsfrei gefertigt werden.

Wie in Figur 3 gezeigt, umfasst die Vorrichtung 1 eine Abrichteinrichtung 10 zum Abrichten der Schleifeinrichtung 4 und der Halteeinrichtung 6. Die Abrichteinrichtung 10 ist als eine stehende Abrichteinrichtung ausgebildet. Sie kann alternativ als eine rotierende Abrichteinrichtung ausgebildet sein. Die Vorrichtung 1 umfasst außerdem eine Steuereinrichtung 11 zur Ansteuerung der Abrichteinrichtung 10. Die Steuereinrichtung 11 kann z.B. als eine NC-Steuerung ausgebildet sein.

Die Abrichteinrichtung 10 ist dazu vorgesehen, die Umfangsschleiffläche 5 der Schleifscheibe 7 zu profilieren, zu schärfen und/oder zu kalibrieren. Dies kann zur Vermeidung einer Abstumpfung auch während des Schleifens der Mantelfläche 3 der Kegelrolle 2 erfolgen.

Außerdem ist die Abrichteinrichtung 10 dazu vorgesehen, die Umfangszuführfläche 9 der Regelscheibe 8 konvex zu profilieren, insbesondere wenn die Regelscheibe 8 und/oder die Umfangszuführfläche 9 aus dem keramischen oder kunstharzgebundenen Werkstoff gebildet ist/sind. Die konvexe Profilierung der Umfangszuführfläche 9 durch die Abrichteinrichtung 10 erfolgt vor dem Einsatz der Regelscheibe 8 in der Vorrichtung 1 als die Halteeinrichtung 6.

Vorteilhaft ist, dass zur Profilierung der Umfangszuführfläche 9 keine zusätzliche Bearbeitungsmaschine, z.B. Schleif- oder Hartdrehmaschine, benötigt wird, sondern die bereits vorhandene Abrichteinrichtung 10 eingesetzt werden kann. Dies spart Kosten für die Anschaffung der zusätzlichen Bearbeitungsmaschine und verringert in vorteilhafter Weise einen Handlings- und Verwaltungsaufwand für die Profilierung der Umfangszuführfläche 9 der Regelscheibe 8 und für den Transport der Halteeinrichtung 6 zu der Vorrichtung 1.

Durch den Einsatz von keramischen - bzw. kunstharzgebundenen Regelscheiben können fremderregte Schwingungen, die prozessbedingt im Kraftdreieck Schleifscheibe - Regelscheibe - Auflageschiene entstehen, eliminiert werden. Hierbei wirkt die Regelscheibe als dämpfendes Glied, was den Einsatz von keramisch gebunden Schleifscheiben ermöglicht.

Für den Fall, dass die Regelscheibe 8 und/oder die Umfangszuführfläche 9 aus dem metallgebundenen Material gebildet ist/sind, wird das konkave Profil durch Drahterodieren in die Umfangszuführfläche 9 der Regelscheibe 8 eingebracht.

### Bezugszeichenliste

- 1: Vorrichtung
- 2: Kegelrolle, Wälzkörper
- 3: Mantelfläche
- 4: Schleifeinrichtung
- 5: konkav profilierte Umfangsschleiffläche
- 6: Halteeinrichtung
- 7: Schleifscheibe
- 8: Regelscheibe
- 9: konvex profilierte Umfangszuführfläche
- 10: Abrichteinrichtung
- 11: Steuerungseinrichtung

- 50: Vorrichtung aus dem Stand der Technik
- 51: Kegelrolle
- 52: Mantelfläche
- 53: Schleifeinrichtung
- 54: Schleiffläche
- 55: Höckerwalze
- 56: Höcker

- R1: erste Rotationsrichtung
- R2: zweite Rotationsrichtung

## Patentansprüche

1. Vorrichtung (1) zur gleichzeitigen Fertigung jeweils einer ballig gekrümmten Mantelfläche (3) an mehreren Wälzkörpern (2) in Form von Kegelrollen für ein Wälzlager,
mit einer Schleifeinrichtung (4) zum Schleifen der ballig gekrümmten Mantelfläche (3) und mit mindestens einer Halteeinrichtung (6) zum Halten der Wälzkörper (2) bei und/oder während einer Schleifbearbeitung durch die Schleifeinrichtung (4),
wobei die mindestens eine Halteeinrichtung (6) mehrere Regelscheiben (8) aufweist, die benachbart zueinander in einer Reihe angeordnet sind, wobei die Halteeinrichtung (6) zur Zuführung der Wälzkörper (2) zu der Schleifeinrichtung (4) ausgebildet ist und wobei jede Regelscheibe (8) mit einer konvex profilierten Umfangszuführfläche (9) ausgebildet ist, wobei die Regelscheiben (8) und/oder die Umfangszuführflächen (9) aus einem keramischen, kunstharzgebundenen oder metallischen Werkstoff gebildet sind und wobei die Schleifeinrichtung (4) eine Schleifscheibe (7) mit einer konkav profilierten Umfangsschleiffläche (5) ist.

2. Vorrichtung (1) nach Anspruch 1, wobei die Vorrichtung mindestens eine Abrichteinrichtung (10) zum Schärfen und/oder Kalibrieren der Umfangsschleiffläche (5) der Schleifscheibe (7) und/oder zum Profilieren der Umfangsschleiffläche (5) der Schleifscheibe (7) und/oder der Umfangszuführflächen (9) der Regelscheiben (8) umfasst.

3. Vorrichtung (1) nach Anspruch 2, wobei die Umfangsschleiffläche (5) der Schleifscheibe (7) mittels der mindestens einen Abrichteinrichtung (10) konkav profiliert ist und/oder dass die Umfangszuführflächen (9) der Regelscheiben (8) mittels der mindestens einen Abrichteinrichtung (10) konvex profiliert sind.

4. Vorrichtung (1) nach Anspruch 2 oder 3, wobei die Vorrichtung (1) eine Steuerungseinrichtung (11) zur Ansteuerung der mindestens einen Abrichteinrichtung (10) umfasst.

5. Verfahren zur Fertigung einer ballig gekrümmten Mantelfläche (3) an einem Wälzkörper (2) in Form einer Kegelrolle für ein Wälzlager mit der Vorrichtung (1) nach einem der vorhergehenden Ansprüche, wobei der Wälzkörper (2) auf der konvex profilierten Umfangszuführfläche (9) einer Regelscheibe (8) angeordnet wird und an dem Wälzkörper (2) die ballig gekrümmte Mantelfläche (3) geschliffen wird.

6. Verfahren zu Bearbeitung einer Regelscheibe (8) nach Anspruch 5, wobei die Umfangszuführflächen (9) der Regelscheiben (8) mittels der mindestens einen Abrichteinrichtung (10) bearbeitet und/oder konvex profiliert werden.

7. Verfahren nach Anspruch 6, wobei die Steuerungseinrichtung (11) die mindestens eine Abrichteinrichtung (10) dazu ansteuert, die Umfangszuführflächen (9) der Regelscheiben (8) konvex zu profilieren.

8. Verfahren nach Anspruch 6 oder 7, wobei die Umfangszuführflächen (8) der Regelscheiben (8) durch Drahterodieren bearbeitet und/oder konvex profiliert wird.

## Claims

1. A device (1) for the simultaneous production of a spherically curved lateral surface (3) on a plurality of rolling elements (2) in the form of tapered rollers for a rolling bearing,
comprising a grinding device (4) for grinding the spherically curved lateral surface (3) and comprising at least one holding device (6) for holding the rolling elements (2) in the case of and/or during a grinding process implemented by the grinding device (4),
wherein the at least one holding device (6) has a plurality of control wheels (8) which are arranged adjacent to one another in a row, wherein the holding device (6) is designed to feed the rolling elements (2) to the grinding device (4), and wherein each control wheel (8) is formed with a convexly profiled peripheral feeding surface (9), wherein the control wheels (8) and/or the peripheral feeding surfaces (9) are formed from a ceramic, resin-bonded or metallic material and wherein the grinding device (4) has a grinding wheel (7) with a concavely profiled peripheral grinding surface (5).

2. The device (1) according to claim 1, wherein the device comprises at least one dressing device (10) for sharpening and/or calibrating the peripheral grinding surface (5) of the grinding wheel (7) and/or for profiling the peripheral grinding surface (5) of the grinding wheel (7) and/or the peripheral feeding surfaces (9) of the control wheels (8).

3. The device (1) according to claim 2, wherein the peripheral grinding surface (5) of the grinding wheel (7) is concavely profiled via the at least one dressing device (10) and/or that the peripheral feeding surfaces (9) of the control wheels (8) are convexly profiled via the at least one dressing device (10).

4. The device (1) according to claim 2 or 3, wherein the device (1) comprises a control device (11) for actuating the at least one dressing device (10).

5. A method for producing a spherically curved lateral surface (3) on a rolling element (2) in the form of a tapered roller for a rolling bearing with the device (1) according to any one of the preceding claims, wherein the rolling element (2) is arranged on the convexly profiled peripheral feed surface (9) of a control wheel (8) and the spherically curved lateral surface (3) is ground on the rolling element (2).

6. The method for machining a control wheel (8) according to claim 5, wherein the peripheral feeding surfaces (9) of the control wheels (8) are machined and/or convexly profiled via the at least one dressing device (10).

7. The method according to claim 6, wherein the control device (11) controls the at least one dressing device (10) to convexly profile the peripheral feeding surfaces (9) of the control wheels (8).

8. The method according to claim 6 or 7, wherein the peripheral feeding surfaces (8) of the control wheels (8) are machined and/or convexly profiled by wire erosion.

## Revendications

1. Dispositif (1) permettant de produire simultanément une surface latérale (3) bombée sur plusieurs corps de roulement (2) en forme de rouleaux coniques pour un roulement,
comportant un dispositif de meulage (4) permettant de meuler la surface latérale (3) bombée et comportant au moins un dispositif de maintien (6) permettant de maintenir les corps de roulement (2) lors de et/ou pendant un usinage par meulage par le dispositif de meulage (4),
le ou les dispositifs de maintien (6) présentant une pluralité de disques de réglage (8) agencés les uns à côté des autres en rangée, le dispositif de maintien (6) étant conçu pour amener les corps de roulement (2) vers le dispositif de meulage (4) et chaque disque de réglage (8) étant formé avec une surface d'alimentation périphérique (9) profilée de manière convexe, les disques de réglage (8) et/ou les surfaces d'alimentation périphériques (9) étant formés à partir d'un matériau céramique, lié avec une résine ou métallique et le dispositif de meulage (4) étant une meule (7) présentant une surface de meulage périphérique (5) profilée de manière concave.

2. Dispositif (1) selon la revendication 1, le dispositif comprenant au moins un dispositif de dressage (10) pour affûter et/ou calibrer la surface de meulage périphérique (5) de la meule (7) et/ou pour profiler la surface de meulage périphérique (5) de la meule (7) et/ou les surfaces d'alimentation périphériques (9) des disques de réglage (8).

3. Dispositif (1) selon la revendication 2, dans lequel la surface de meulage périphérique (5) de la meule (7) est profilée de manière concave au moyen du ou des dispositifs de dressage (10) et/ou en ce que les surfaces d'alimentation périphériques (9) des disques de réglage (8) sont profilées de manière convexe au moyen du ou des dispositifs de dressage (10).

4. Dispositif (1) selon la revendication 2 ou 3, le dispositif (1) comprenant un dispositif de commande (11) pour commander le ou les dispositifs de dressage (10).

5. Procédé de production d'une surface latérale (3) bombée sur un corps de roulement (2) en forme de rouleau conique pour un roulement avec le dispositif (1) selon l'une des revendications précédentes, le corps de roulement (2) étant agencé sur la surface d'alimentation périphérique (9) profilée de manière convexe d'un disque de réglage (8) et la surface latérale (3) bombée étant meulée sur le corps de roulement (2).

6. Procédé d'usinage d'un disque de réglage (8) selon la revendication 5, dans lequel les surfaces d'alimentation périphériques (9) des disques de réglage (8) sont usinées et/ou profilées de manière convexe au moyen du ou des dispositifs de dressage (10).

7. Procédé selon la revendication 6, dans lequel le dispositif de commande (11) commande le ou les dispositifs de dressage (10) pour conférer un profil convexe aux surfaces d'alimentation périphériques (9) des disques de réglage (8).

8. Procédé selon la revendication 6 ou 7, dans lequel les surfaces d'alimentation périphériques (8) des disques de réglage (8) sont usinées et/ou profilées de manière convexe par électroérosion à fil.
